# EUROPÄISCHE PATENTSCHRIFT

(11) **EP 0 048 316 B1**
(45) Veröffentlichungstag und Bekanntmachung des Hinweises auf die Patenterteilung: **13.02.1985**
(21) Anmeldenummer: 81104348.8
(22) Anmeldetag: 05.06.1981
(51) Int. Cl.: F17C 9/02

(54) **Verfahren und Anlage zur Rückverdampfung von flüssigem Erdgas**
Process and installation for the revaporization of liquefied natural gas
Procédé et dispositif pour la révaporisation de gaz naturel liquéfié

(30) Priorität: 19.09.1980 DE 3035349
(43) Veröffentlichungstag der Anmeldung: 31.03.1982
(73) Patentinhaber: Uhde GmbH, 44141 Dortmund (DE)
(72) Erfinder: Bauer, Lothar, Ing.-grad., D-5758 Fröndenberg (DE)
(74) Vertreter: Patentanwälte Meinke, Dabringhaus und Partner

## Beschreibung

Die Erfindung richtet sich auf ein Verfahren zur Rückverdampfung von flüssigem Erdgas, unter Einsatz eines Wärmeübertragungsmediums, welches in einem geschlossenen, einen Wärmespender, insbesondere einen meerwasserbeaufschlagten Wärmetauscher und einen Erdgasverdampfer enthaltenden ersten Kreislauf und einem zweiten im Zwangsumlauf geführten Teilkreislauf mit einer weiteren Energiezufuhr geführt ist sowie auf eine Anlage zur Durchführung dieses Verfahrens.

Bei einem bekannten Verfahren (DE-B-2 751 642) wird ein Wärmeübertragungsmedium in zwei Druckstufen kondensiert, wobei ein Hauptstrom in einem meerwasserbeaufschlagten Verdampfer verdampft und unter Wärmeabgabe an einem vom Erdgas durchströmten Wärmetauscher kondensiert und ein von diesem Hauptstrom abzweigender Nebenstrom des Wärmeübertragungsmediums von einer Druckerhöhungseinrichtung auf ein höheres Druckniveau gebracht und seine Energie in einem Erdgasüberhitzer abgibt und anschließend in einer Druckminderungseinrichtung wieder auf den Druck des Hauptstromes gebracht und diesem zugeführt wird. Das bekannte Verfahren hat insbesondere den Nachteil, daß es nicht im gewünschten Maße den jeweiligen Standortbedingungen einer solchen Anlage anpaßbar ist und insbesondere sehr schwerfällig auf unterschiedliche Temperaturen des meerwasserbeaufschlagten Verdampfers reagieren kann. Darüber hinaus verbrauchen Druckerhöhungs- und Druckniedrigungsanlagen Energie, die dem Gesamtprozeß verlorengeht.

Demgegenüber ist es Aufgabe der Erfindung, ein Verfahren sowie eine Anlage zur Durchführung eines eingangs bezeichneten Verfahrens anzugeben, bei dem eine Anpassung an Meerwassertemperaturschwankungen in einfacher Weise möglich und die Zufuhr von Fremdenergie auf ein Mindestmaß reduzierbar ist.

Diese Aufgabe wird bei einem Verfahren der eingangs bezeichneten Art dadurch gelöst, daß das Wärmeübertragungsmedium im ersten Teilkreislauf zwischen dem Meerwasser-Wärmetauscher und dem Erdgasverdampfer im Naturumlauf geführt wird und im zweiten Teilkreislauf als flüssige Phase einem weiteren Wärmetauscher als Sekundärwärmequelle und dem Erdgasverdampfer bei zum ersten Teilkreislauf gleichem Druck im Erdgasverdampfer zugeführt wird, wobei eine Regelung der Teilmenge über die Meerwassereintrittstemperatur erfolgt.

Durch das Vorsehen von Teilkreisläufen, bereits im Bereich des Erdgasverdampfers, mit neben der Möglichkeit der bekannten Wärmezufuhr durch Meerwasser gesonderter Wärmezufuhr in einem Teilkreislauf und die Regelung über die Meerwassereintrittstemperatur kann je nach Außenbedingungen der Gesamtprozeß ohne externe Wärmezufuhr, d. h. ausschließlich mit Meerwasser betrieben werden, wenn dessen Eintrittstemperatur entsprechend hoch ist. Wenn beispielsweise jedoch im Winter die Meerwassertemperatur absinkt, kann über einen Teilstrom zusätzliche Energie zugeführt werden, wobei die Teilstromkreisläufe in der Regel über sehr weite Bereiche im Naturumlauf aufrechterhalten werden können. Dies bedeutet, daß die Fremdenergie jeweils den individuellen Umgebungsbedingungen angepaßt werden kann.

In Ausgestaltung sieht die Erfindung vor, daß dem Erdgasverdampfer ein Erdgasüberhitzer nachgeschaltet wird, der von einem weiteren, unabhängigen Wärmeübertragungsmediumkreislauf mit zusätzlicher Energiezufuhr beaufschlagt wird, wobei insbesondere auch vorgesehen sein kann, daß der Wärmeübertragungsmediumkreislauf des Erdgasüberhitzers bei einem höheren Druckniveau betrieben wird als demjenigen im Erdgasverdampfer.

Aus der eingangs erwähnten DE-A-2 751 642 ist das Vorsehen eines Überhitzers bekannt, der von einem Wärmeübertragungsmedium mit höherem Druck beaufschlagt ist. Wesentlich für die Erfindung ist im vorliegenden Fall, daß der Überhitzungskreislauf des Wärmeübertragungsmediums in sich geschlossen auf einem höheren Druckniveau betrieben wird, so daß in einem solchen Kreislauf Druckerhöhungs- bzw. Druckminderungsanlagen entbehrlich sind, die das Wärmeübertragungsmedium den Drücken der Teilkreisläufe der vorgeschalteten Prozesse anpassen müßten. Damit ist eine weitere, gegenüber der bekannten Verfahrensweise wirtschaftlichere Lösung des Prozeßablaufes gegeben.

Nach der Erfindung kann auch vorgesehen sein, daß die Energiezufuhr zu dem zweiten Teilkreislauf und/oder zum zusätzlichen Kreislauf des Wärmeübertragungsmediums über eine Sekundärwärmequelle erfolgt, wobei es vorteilhaft sein kann, wenn das flüssige Erdgas in Rohrbündelwärmetauschern ein- oder zweistufig vom Wärmeübertragungsmedium verdampft wird, wobei in weiterer Ausgestaltung vorgesehen sein kann, daß als Sekundärwärmequelle ein Tauchflammenverdampfer und/oder das Abgas aus einem Kraftwerk eingesetzt wird.

Die Erfindung sieht auch eine Anlage zur Durchführung des vorbeschriebenen Verfahrens vor, welches sich insbesondere durch wenigstens einen vom Meerwasser beaufschlagten Wärmetauscher als Verdampfer des Wärmeübertragungsmediums sowie einen in dessen Kreislauf angeordneten Wärmetauscher als Erdgasverdampfer und einen dem Erdgasverdampfer zu- bzw. nachgeordneten Wärmetauschermedium-Sammler mit einem ersten Teilkreislauf und einem zweiten Teilkreislauf und einer Regelung zur Regelung der Teilmenge im zweiten Teilkreislauf über die Meerwassereintrittstemperatur auszeichnet.

Diese erfindungsgemäße Ausgestaltung der Anlage hat den Vorteil, daß große Mengen Meerwasser einsetzbar sind, ebenso wie das Gesamtvolumen der Teilströme des Wärmeübertragungsmediums sehr groß gehalten werden kann, so daß sich eine insgesamt sehr große Anlagenleistungen erreichen läßt. Gleichzeitig kann durch entsprechende Steuerung des Natur- bzw. Zwangsumlaufes bei der gewählten Anordnung ein breiter Bereich von Meerwassertemperaturen gefahren werden, ohne daß es einer externen Energiezufuhr bedarf, wenn das Meerwasser eine entsprechend hohe Eintrittstemperatur in die Anlage aufweist. Es ist auch möglich, z. B. bei Frostgefahr, einen Wärmetauscher wärme- übertragungsmediumseitig abzuschalten, wobei das Meerwasser weiterströmt. Dadurch wird das Wärmeübertragungsmedium in den Sammler verlagert und der Wärmetauscher entsprechend vom Meerwasser erwärmt.

In Ausgestaltung ist nach der Erfindung vorgesehen, daß in Richtung des Erdgasdurchflusses einem ersten Wärmetauscher ein weiterer Wärmetauscher als Erdgasüberhitzer nachgeschaltet ist, wobei die Wärmetauscher sowie der Sammler des Wärmeübertragungsmediums mit den weiteren Wärmezuführeinrichtungen in den Kreisläufen zusammengeschaltet sind.

Nach der Erfindung kann auch vorgesehen sein, daß als weitere Wärmezuführeinrichtungen für das Wärmeübertragungsmedium Tauchflammenverdampfer vorgesehen und diese mit Erdgas beheizt sind, oder aber daß die Tauchflammenverdampfer fremdbeheizt bzw. im Kreislauf über einen Abgaskühler eines Wärmekraftwerkes geführt sind, was nach der Erfindung auch vorgesehen sein kann.

Zur Steuerung der Gesamtanlage ist eine Regelung, die bei Absinken der zulässigen Seewassertemperatur den Wärmeübertragungsmittelkreislauf über die Sekundärwärmequelle zuschaltet, wobei der Teilkreislauf über das von einer Kraftwerksabwärme beheizte Warmwasser des Tauchflammenverdampfers geführt und bei zusätzlichem Energiebedarf einen Brenner des Tauchflammenverdampfers zuschaltet bzw. den weiteren zusätzlichen Wärmeübertragungsmittelkreislauf zum Überhitzer einschaltet.

Die Erfindung ist nachstehend anhand der Zeichnung beispielsweise näher erläutert. Diese zeigt in
Fig. 1 ein Prinzipschaltbild des erfindungsgemäßen Verfahrens sowie in
Fig. 2 ein Prinzipschaltbild einer Anlage zur Durchführung des Verfahrens nach der Erfindung in einem bevorzugten Ausführungsbeispiel.

Nach dem in Fig. 1 dargestellten Prinzipschaltbild wird ein Wärmeübertragungsmedium, vorzugsweise Propan (im folgenden wird ausschließlich das Wärmeübertragungsmedium als Propan bezeichnet) in einem ersten Teilkreislauf I zwischen einem meerwasserbeaufschlagten Propan-Verdampfer 1 und einen Erdgasverdampfer 2 geführt. Das Meerwasser tritt bei 3 in den Propan-Verdampfer 1 ein und verläßt diesen bei 4. Das Erdgas tritt in den Erdgasverdampfer bei 5 ein und verläßt ihn über die Leitung 6. Das im Propan-Verdampfer 1 zunächst noch flüssige Erdgas wird durch das Meerwasser verdampft und tritt über eine Leitung 7 aus dem Gasdom 8 des Propan-Verdampfers 1 aus und in den Erdgasverdampfer 2 oben ein. Dort kondensiert das Propan unter Wärmeabgabe an den Verdampferschlangen des Erdgasverdampfers 2 und schlägt sich als flüssiges Propan im Sumpf 9 des Erdgasverdampfers 2 nieder, von wo es über eine Leitung 10 flüssig dem Propan-Verdampfer 1 unter Schließung des Kreises wieder zugeführt wird.

Neben dem Propankreislauf ist ein weiterer Propankreislauf 11 parallel zum ersteren vorgesehen. Ein Teilstrom des Propans wird über eine Leitung 11 dem Propan-Verdampfer 1 entzogen und ggf. über eine Pumpe 12, insbesondere zur Überwindung der Rohrleitungsverluste, weiter zu einer Wärmequelle, z. B. einem Tauchflammenverdampfer 13, geführt, dort verdampft und über eine Leitung 14 dem Erdgasverdampfer 2 zugeführt, dort kondensiert und als Kondensat über die Leitung 10 unter Schließung des Kreises 11 erneut dem Propan-Verdampfer 1 aufgegeben.

Die Kreisläufe I und 11 können im Naturumlauf gefahren werden, sollten große Rohrreibungsverluste oder sonstige Systemverluste auftreten, können beide Kreisläufe im Zwangsumlauf jedoch auf gleichem Druckniveau geführt werden.

In Fig. 1 ist noch ein Erdgasüberhitzer 15 mit einer Erdgasleitung 16 dargestellt, der ebenfalls von Propan beaufschlagt ist. Dieser weitere Propankreislauf ist mit 111 bezeichnet und führt von dem Erdgasüberhitzer 15 über eine Leitung 17, ggf. über eine Pumpe 18 zu einer weiteren Wärmequelle, z. B. einem Tauchflammenverdampfer 19, und eine Leitung 20 zurück zum Erdgasüberhitzer. Die Wärmequelle 19 und die Wärmequelle 13 können identisch bzw. innerhalb eines gleichen Bauteils vorgesehen sein. So können sowohl die Wärmetauscherschlangen der Wärmequelle 19 als auch die der Wärmequelle 13 innerhalb eines gleichen Beckens angeordnet sein. Das zur Überhitzung erforderliche höhere Energieniveau wird dadurch erreicht, daß der Kreislauf 111 bei einem höheren Gesamtdruck betrieben wird als die Kreisläufe und 11.

In Fig. 2 ist gegenüber der Anordnung nach Fig. 1 eine modifizierte Prozeßführung als Prinzipskizze dargestellt. Zur besseren Identifizierung der unterschiedlichen Kältemittel-Kreisläufe sind in Fig. 2 zur Bezeichnung der Kreisläufe Großbuchstaben herangezogen. So entspricht dem Kältemittel-Kreislauf I in Fig. 1 zwei Propankreisläufen »A« und »A'«, wobei das Propan über meerwasserbeheizte Propan-Verdampfer 21 und 21' und einen Erdgasverdampfer 22 sowie einen Propansammler 23 geführt ist.

Die Kreislaufleitungen der Kreisläufe »A« und »A'« sind nicht näher bezeichnet. Der Meerwassereintritt und -austritt ist entsprechend Fig. 1 mit 3' bzw. 4' bezeichnet, ebenso wie der Eintritt des flüssigen Erdgases mit 5' und der Austritt des gasförmigen überhitzten Erdgases entsprechend Fig. 1 mit 6' bzw. 16' bezeichnet ist. Der der Fig. 1 entsprechende Teilmengenkreislauf 11 ist in Fig. 2 mit »B« bezeichnet. Das Propan wird bei diesem Kreislauf über eine Leitung 11', eine Pumpe 12' und einen Tauchflammenverdampfer 13' sowie über eine Leitung 14' dem Erdgasverdampfer 22 zugeführt.

Der zusätzliche Propankreislauf 111 nach Fig. 1 ist in Fig.2 mit »C« bezeichnet. Er führt vom Tauchflammenverdampfer 13' über eine Leitung 24 zu einem Erdgasüberhitzer 25 und über den Erdgasverdampfer 22, dem Propansammler 23, die Leitung 11', die Pumpe 12'zurück zum Tauchflammenverdampfer 13'.

Das Wasser des Tauchflammenverdampfers 13' kann über einen weiteren mit »D« bezeichneten Kreislauf geführt und ggf. von Abgas aus einem Kraftwerk, dessen Eintritt mit 26 bezeichnet ist, in einem Abgaskühler 27 vorgewärmt sein. Der Brenner 28 des Tauchflammenverdampfers 13' kann von Erdgas über die Leitung 29 beaufschlagt sein. Die Wasserzufuhr zum Tauchflammenverdampfer 13' ist mit 30 bezeichnet.

Die Regelung der Anlage erfolgt dabei in Verbindung mit Fig. 1 wie folgt: Je nach Wassertemperatur am Meerwassereinlauf 3 wird über entsprechende Regler die zusätzliche Wärmezufuhr über den Kreislauf 11 bei der Wärmequelle 13 geregelt. Die Teilmenge des Kreislaufes 11 kann von 0-100% gefahren werden, d. h. der Kreislauf 11 kann abgeschaltet sein (0%) oder die gesamte Propanmenge, auch die des Kreislaufes I; über die Sekundärwärmequelle fördern (100%). Dabei wird zusätzlich die Abgabetemperatur des vergasten Erdgases bei 6 gemessen und ggf. der zusätzliche Kreislauf 111 zugeschaltet, um bei 16 die erforderliche Erdgastemperatur zu erhalten.

Diese Regelung ist grundsätzlich beim Ausführungsbeispiel nach Fig. 2 die gleiche, dort können durch die Parallelschaltung von mindestens zwei meerwasserbeheizten Propan-Verdampfern größere Mengen umgesetzt werden. Auch kann bei Ausfall eines Gerätes oder bei Vereisung durch entsprechende Maßnahmen ein Rückfluß von erwärmten Propan durch diese Verdampfer und damit die Enteisung erreicht werden. Je nach Anfall von Kraftwerk-Abgasen im Kreislauf »D« kann der Brenner 28 vollständig abgeschaltet sein oder aber mit geringfügigem Überschuß gefahren werden.

Neben den paarweise gefahrenen meerwasserbeaufschlagten Propan-Verdampfern können noch weitere Verdampfer ebenso wie weitere Überhitzer für das Erdgas in vergleichsweiser Schaltung vorgesehen sein. Auch ist die Erfindung nicht auf eine bestimmte zusätzliche Sekundärenergiequelle beschränkt. Hier können je nach Standort die ortsüblichen Zusatzenergiequellen herangezogen werden.

## Patentansprüche

1. Verfahren zur Rückverdampfung von flüssigem Erdgas, unter Einsatz eines Wärmeübertragungsmediums, welches in einem geschlossenen, einen Wärmespender, insbesondere einen meerwasserbeaufschlagten Wärmetauscher und einen Erdgasverdampfer enthaltenden ersten Kreislauf und einem zweiten im Zwangsumlauf geführten Teilkreislauf mit einer weiteren Energiezufuhr geführt ist, dadurch gekennzeichnet, daß das Wärmeübertragungsmedium im ersten Teilkreislauf zwischen dem Meerwasser-Wärmetauscher und dem Erdgasverdampfer im Naturumlauf geführt wird und im zweiten Teilkreislauf als flüssige Phase einem weiteren Wärmetauscher als Sekundärwärmequelle und dem Erdgasverdampfer bei zum ersten Teilkreislauf gleichem Druck im Erdgasverdampfer zugeführt wird, wobei eine Regelung der Teilmenge über die Meerwassereintrittstemperatur erfolgt.

2. Verfahren nach Anspruch 1, dadurch gekennzeichnet, daß dem Erdgasverdampfer ein Erdgasüberhitzer nachgeschaltet wird, der von einem weiteren, unabhängigen Wärmeübertragungsmediumkreislauf mit zusätzlicher Energiezufuhr beaufschlagt wird.

3. Verfahren nach Anspruch 2, dadurch gekennzeichnet, daß der Wärmeübertragungsmediumkreislauf des Erdgasüberhitzers bei einem höheren Druckniveau betrieben wird als demjenigen im Erdgasverdampfer.

4. Verfahren nach einem der vorangehenden Ansprüche, dadurch gekennzeichnet, daß die Energiezufuhr zu dem zweiten Teilkreislauf und/ oder zum zusätzlichen Kreislauf des Wärmeübertragungsmediums über eine Sekundärwärmequelle erfolgt.

5. Verfahren nach einem der vorangehenden Ansprüche, dadurch gekennzeichnet, daß das flüssige Erdgas in Rohrbündelwärmetauschern ein- oder zweistufig vom Wärmeübertragungsmedium verdampft wird.

6. Verfahren nach einem der vorangehenden Ansprüche, dadurch gekennzeichnet, daß als Sekundärwärmequelle ein Tauchflammenverdampfer und/oder das Abgas aus einem Kraftwerk eingesetzt wird.

7. Anlage zur Durchführung des Verfahrens nach Anspruch 1 zur Rückverdampfung von flüssigem Erdgas unter Einsatz eines im Kreislauf geführten Wärmeübertragungsmediums, gekennzeichnet durch wenigstens einen vom Meerwasser beaufschlagten Wärmetauscher (8 bzw. 21) als Verdampfer des Wärmeübertragungsmediums sowie einen in dessen Kreislauf (1, 11 bzw. A) angeordneten Wärmetauscher als Erdgasverdampfer (2 bzw. 22) und einen dem Erdgasverdampfer zu- bzw. nachgeordneten Wärmetauschermedium-Sammler (9 bzw. 23) mit einem ersten Teilkreislauf (1) und einem zweiten Teilkreislauf (11) und einer Regelung zur Regelung der Teilmenge im zweiten Teilkreislauf (11) über die Meerwassereintrittstemperatur.

8. Anlage nach Anspruch 7, dadurch gekennzeichnet, daß in Richtung des Erdgasdurchflusses einem ersten Wärmetauscher (2 bzw. 22) ein weiterer Wärmetauscher als Erdgasüberhitzer (15 bzw. 25) nachgeschaltet ist, wobei die Wärmetauscher (2,15 bzw. 22, 25) sowie der Sammler (23) mit den weiteren Wärmezuführeinrichtungen (13) in den Kreisläufen (11, 111 bzw. B, C) zusammengeschaltet sind.

9. Anlage nach Anspruch 8, dadurch gekennzeichnet, daß als weitere Wärmezuführeinrichtungen für das Wärmeübertragungsmedium Tauchflammenverdampfer (13) vorgesehen und diese mit Erdgas beheizt sind.

10. Anlage nach Anspruch 9, dadurch gekennzeichnet, daß die Tauchflammenverdampfer (13) fremdbeheizt bzw. im Kreislauf (D) über einen Abgaskühler (27) eines Wärmekraftwerkes geführt sind.

11. Anlage nach Anspruch 8, 9 oder 10, dadurch gekennzeichnet, daß eine Regelung, die bei Absinken der zulässigen Seewassertemperatur den Wärmeübertragungsmittelkreislauf (11 bzw. B) über die Sekundärwärmequelle (13) zuschaltet, wobei der Teilkreislauf (11 bzw. B) über das von einer Kraftwerksabwärme beheizte Warmwasser des Tauchflammenverdampfers (13) geführt und bei zusätzlichem Energiebedarf einen Brenner (28) des Tauchflammenverdampfers (13) zuschaltet bzw. den weiteren zusätzlichen Wärmeübertragungsmittelkreislauf (111 bzw. C) zum Überhitzer (15 bzw. 25) einschaltet.

## Claims

1. A process for re-evaporating liqiud natural gas using a heat transfer medium which is circulated in a closed first circuit including a heat donor, in particular a sea water-fed heat exchanger, and a natural gas evaporator, and a second forced-circulation component circuit with a further supply of energy, characterised in that the heat transfer medium is circulated by natural circulation in the first component circuit between the sea water heat exchanger and the natural gas evaporator, and in the second component circuit is fed as a liquid phase to a further heat exchanger as a secondary heat source and to the natural gas evaporator at a pressure equal to the first component circuit in the natural gas evaporator, wherein regulation in respect of the partial amount involved is effected by way of the sea water inlet temperature.

2. A process according to claim 1 characterised in that disposed downstream of the natural gas evaporator is a natural gas superheater which receives an additional supply of energy from a further independent heat transfer medium circuit.

3. A process according to claim 2 characterised in that the heat transfer medium circuit of the natural gas superheater ist operated at a higher pressure level than that in the natural gas evaporator.

4. A process according to one of the preceding claims characterised in that the feed of energy to the second component circuit and/or to the additional circuit of the heat transfer medium is by way of a secondary heat source.

5. A process according to one of the preceding claims characterised in that the liquid natural gas is evaporated by the heat transfer medium in one or two stages in tube nest heat exchangers.

6. A process according to one of the preceding claims characterised in that the secondary heat source used is an immersion flame evaporator and/orthe exhaust gas from a power plant.

7. Installation for carrying out the process according to claim 1 for the re-evaporation of liquid natural gas using a circulated heat transfer medium chracterised by at least one heat exchanger (8 or 21) which is supplied with sea water as an evaporator for the heat transfer medium and a heat exchanger which is disposed in the circuit thereof (1, II or A) as a natural gas evaporator (2 or 22) and a heat exchange medium collector (9 or 23) associated with or disposed downstream of the natural gas evaporator, having a first component (I) and a second component circuit (II) and a regulating means for regulating the partial amount in the second component circuit (II) by way of the sea water inlet temperature.

8. Installation according to claim 7 characterised in that disposed downstream of a first heat exchanger (2 or 22), in the direction of the flow of natural gas, is a further heat exchanger as a natural gas superheater (15 or 25), wherein the heat exchanger (2, 15 or 22, 25) and the collector (23) are connected together with the further heat supply means (13) in the circuits (II, III or B, C).

9. Installation according to claim 8 characterised in that immersion flame evaporators (13) are provided as further heat supply means for the heat transfer medium, and said evaporators are heated with natural gas.

10. Installation according to claim 9 characterised in that the immersion flame evaporators (13) are separately heated or are disposed in the circuit (D) by way of an exhaust gas cooler (27) of a thermal power plant.

11. Installation according to claim 8, claim 9 or claim 10 characterised in that a regulating means which switches on the heat transfer medium circuit (II or B) by way of the secondary heat source (13) when the admissible sea water temperature falls, wherein the component circuit (II or B) is by way of the hot water, which is heated by a power plant waste heat, of the immersion flame evaporator (13) and, upon additional energy requirement, switches on a burner (28) of the flame evaporator (13) or switches on the further additional heat transfer medium circuit (III or C) to the superheater (15 or 25).

## Revendications

1. Procédé pour la revaporisation de gaz naturel liquéfié par utilisation d'un agent de transfert de la chaleur passant dans un premier circuit fermé contenant un dispositif fournisseur de chaleur, en particulier un échangeur de chaleur alimenté en eau de mer, et un vaporiseur de gaz naturel, et dans un deuxième circuit partiel opérant en circulation forcée avec un autre apport d'énergie, caractérisé en ce que l'agent de transfert de la chaleur circule en circulation naturelle dans le premier circuit partiel entre l'échangeur de chaleur à eau de mer et le vaporiseur de gaz naturel et est envoyé dans le deuxième circuit partiel en phase liquide vers un autre échangeur de chaleur qui sert de source de chaleur secondaire et au vaporiseur de gaz naturel à une pression dans le vaporiseur de gaz naturel qui est égale à celle régnant dans le premier circuit partiel, un réglage des quantités partielles s'effectuant par l'intermédiaire de la température d'entrée de l'eau de mer.

2. Procédé selon la revendication 1, caractérisé en ce que, après le vaporiseur de gaz naturel, est placé un surchauffeur du gaz naturel qui est alimenté par un autre circuit indépendant d'agent de transfert de la chaleur avec apport supplément d'énergie.

3. Procédé selon la revendication 2, caractérisé en ce que le circuit d'agent de transfert de la chaleur du surchauffeur de gaz naturel est porté à un niveau de pression supérieur à celui qui régne dans le vaporiseur de gaz naturel.

4. Procédé selon l'une des revendications qui précèdent, caractérisé en ce que l'apport d'énergie au deuxième circuit partiel et/ou au circuit supplémentaire de l'agent de transfert de la chaleur provient d'une source de chaleur secondaire.

5. Procédé selon l'une des revendications qui précèdent, caractérisé en ce que le gaz naturel liquéfié est vaporisé par l'agent de transfert de la chaleur dans des échangeurs de chaleur à faisceau tubulaire à un ou deux étages.

6. Procédé selon l'une des revendications qui précédent, caractérisé en ce que l'on utilise en tant que source de chaleur secondaire un vaporiseur à flamme plongeante et/ou les gaz résiduaires d'une génératrice.

7. Appareillage pour la mise en oeuvre du procédé selon la revendication 1 pour la revaporisation de gaz naturel liquéfié par utilisation d'un agent de transfert de la chaleur circulant en circuit fermé, caractérisé en ce qu'il comporte au moins un échangeur de chaleur (8 ou 21) alimenté en eau de mer et servant de vaporiseur de l'agent de transfert de la chaleur ainsi qu'un échangeur de chaleur disposé dans son circuit (1, Il ou A) et servant de vaporiseur du gaz naturel (2 ou 22) et un réservoir d'agent de transfert de la chaleur (9 ou 23) associé au vaporiseur de gaz naturel ou placé après ce vaporiseur, avec un premier circuit partiel (1) et un deuxième circuit partiel (II) et un dispositif de réglage permettant de régler la quantité partielle passant dans le deuxième circuit partiel (II) par l'intermédiaire de la température d'entrée de l'eau de mer.

8. Appareillage selon la revendication 7, caractérisé en ce que, dans le sens de l'écoulement du gaz naturel, un premier échangeur de chaleur (2 ou 22) est suivi d'un autre échangeur de chaleur servant de surchauffeur du gaz naturel (15 ou 25), les échangeurs de chaleur (2,15 ou 22,25) ainsi que le réservoir (23) étant reliés avec les autres dispositifs d'apport de chaleur (13) dans les circuits (II, III ou B, C).

9. Appareillage selon la revendication 8, caractérisé en ce qu'en tant qu'autres dispositifs d'apport de chaleur pour l'agent de transfert de la chaleur, on utilise des vaporiseurs à flamme plongeante (13) et ceux-ci sont chauffés par le gaz naturel.

10. Appareillage selon la revendication 9, caractérisé en ce que les vaporiseurs à flamme plongeante (13) sont chauffés par un combustible extérieur ou introduit dans le circuit (D) par l'intermédiaire d'un refroidisseur à gaz résiduaire (27) d'une génératrice de chaleur.

11. Appareillage selon la revendication 8, 9 ou 10, caractérisé en-ce qu'il comprend un dispositif de réglage qui, lors de l'abaissement de la température acceptable de l'eau de mer, fait passer le circuit d'agent de transfert de la chaleur (II ou B) par la source de chaleur secondaire (13), le circuit partiel (II ou B) étant alimenté par l'eau, chauffée par la chaleur résiduaire d'une génératrice, du vaporiseur à flamme plongeante (13), et dans le cas d'un besoin supplémentaire en énergie, met en route un brûleur (28) du vaporiseur à flamme plongeante (13) ou connecte le circuit supplémentaire d'agent de transfert de la chaleur (III ou C) au surchauffeur (15 ou 25).
